# EUROPÄISCHE PATENTSCHRIFT

(11) **EP 3 647 503 B1**
(45) Veröffentlichungstag und Bekanntmachung des Hinweises auf die Patenterteilung: **04.06.2025**
(21) Anmeldenummer: 19205863.4
(22) Anmeldetag: 29.10.2019
(51) Int. Cl.: E03C 1/04, A45F 5/00

(54) **SANITÄRE WASCHTISCH- ODER SPÜLTISCHEINRICHTUNG**
SANITARY WASHSTAND OR SINK UNIT
UNITÉ SANITAIRE DE LAVABO OU D'EVIER

(30) Priorität: 31.10.2018 DE 102018218702
(43) Veröffentlichungstag der Anmeldung: 06.05.2020
(73) Patentinhaber: Hansgrohe SE, 77761 Schiltach (DE)
(72) Erfinder: Lehmann, Günther, 77709 Oberwolfach (DE); Kunz, Alexander, 78730 Lauterbach (DE)
(74) Vertreter: Patentanwälte Ruff, Wilhelm, Beier, Dauster & Partner mbB

(56) Entgegenhaltungen:
- WO-A1-2004/002867
- DE-A1- 10 102 847
- DE-A1- 102015 226 412
- DE-U1- 202017 102 744
- US-A1- 2005 097 996

## Beschreibung

Die Erfindung bezieht sich auf eine sanitäre Waschtisch- oder Spültischeinrichtung mit einer Auszugsschlauchvorrichtung nach dem Oberbegriff des Anspruchs 1.

Die sanitäre Waschtisch- oder Spültischeinrichtung umfasst einen Wasch- oder Spültisch, einen Waschtisch- oder Spültisch-Unterbau, eine dem Wasch- oder Spültisch zugeordneten sanitären Auslaufarmatur und eine Auszugsschlauchvorrichtung für die sanitäre Auslaufarmatur.

Die Auszugsschlauchvorrichtung umfasst einen Auszugsschlauch, der nutzerbetätigt von einer eingefahrenen Position in eine ausgefahrene Position ausziehbar ist und selbsttätig von der ausgefahrenen Position in die eingefahrene Position einziehbar ist, und eine Rückholeinheit, die dafür eingerichtet ist, eine Zugkraft auf den Auszugsschlauch in Richtung von dessen eingefahrener Position auszuüben, wobei sich der Auszugsschlauch mit mindestens einem U-förmigen Schlauchbogen im Waschtisch- oder Spültisch-Unterbau erstreckt.

Auszugsschlauchvorrichtungen dieser Art sind in verschiedenen Ausführungen bekannt, z.B. für sanitäre Waschtisch- und Spültischeinrichtungen. Der Auszugsschlauch kann vom Benutzer von der eingefahrenen Position in die ausgefahrene Position ausgezogen werden und kehrt danach selbsttätig wieder von der ausgefahrenen in die eingefahrene Position zurück, wenn der Benutzer diese Rückkehrbewegung zulässt. Für das selbsttätige Einziehen des Auszugsschlauchs von der ausgefahrenen in die eingefahrene Position ist die Rückholeinheit dafür eingerichtet, die erforderliche Zugkraft auf den Auszugsschlauch in Richtung von dessen eingefahrener Position auszuüben.

Für die Rückholeinheit sind bereits verschiedene Ausführungen bekannt, z.B. in Form eines am Auszugsschlauch montierten Schlauchgewichts, siehe die Offenlegungsschrift CH 695 743 A5, oder in Form einer entgegen einer Gewichts- und/oder Federkraft translationsbeweglich in einen Schlauchbogen des Auszugsschlauchs eingelegten losen Rolle, siehe die Offenlegungsschrift DE 10 2015 226 412 A1, die eine sanitäre Waschtisch- oder Spültischeinrichtung nach dem Oberbegriff des Anspruchs 1 offenbart, und die Gebrauchsmusterschrift DE 20 2005 019 492 U1.

Die Offenlegungsschrift US 2017/0096801 A1 offenbart eine Auszugsschlauchvorrichtung, bei der die Rückholeinheit von wenigstens einer spulenförmig gewickelten Bandfeder mit konstanter Rückstellfederkraft gebildet ist, die mit ihrem gewickelten Abschnitt in einem zylindrischen Gehäuse frei drehend untergebracht ist und mit einem aus dem Gehäuse herausgeführten Bandende zum Beispiel mittels einer Presspassung an einer Crimphülse festgelegt ist, mit der sie direkt am Auszugsschlauch fixiert ist.

Die Patentschrift US 6.915.816 B2 offenbart ein sanitäres Auslaufarmatursystem mit einer Auszugsschlauchvorrichtung, die derjenigen der eingangs genannten Art mit der Modifikation entspricht, dass zum selbsttätigen Einziehen des Auszugsschlauchs eine mit Berührkontakt gegen den Auszugsschlauch angedrückte Antriebsrolle vorgesehen ist, die an einem stationären Trägerteil drehbeweglich gelagert und drehfest mit einem Ende einer Spiralfeder gekoppelt ist, die mit ihrem anderen Ende an dem stationären Trägerteil festgelegt ist.

Die Offenlegungsschrift DE 101 02 847 A1 offenbart eine Kraftstoffausgabeeinheit mit einer Auszugsschlauchvorrichtung, bei welcher der Auszugsschlauch einen Kraftstoffausgabeschlauch bildet.

Die Offenlegungsschrift US 2005/0097996 A1 offenbart ein schnurgehaltenes Handwerkzeug, insbesondere eine Zange oder ein Messer, mit einer Rückholeinheit, die einen Aufwickelmechanismus für eine Halteschnur umfasst, der in einem Griffbereich oder in einem Zangengelenkbereich des Handwerkzeugs angeordnet ist und ein kreiszylindrisches Gehäuse beinhaltet, in dem ein Schnurwickelbereich und eine gegenüber diesem axial versetzte Spiralfeder untergebracht sind, wobei das Gehäuse an seiner Mantelfläche eine Öffnung Durchführen der Halteschnur in radialer Richtung aufweist.

Die Gebrauchsmusterschrift DE 20 2017 102 744 U1 offenbart eine Aufhängung für einen vertikal nach unten hängenden Duschschlauch einer Handbrause, der mit einem vertikal nach oben weisenden U-Bogen verläuft, an dessen oberstem Punkt eine Schlauchbefestigung angekoppelt ist, von der nach oben ein Zugseil zu einer federbelasteten Aufrollautomatik abführt.

Der Erfindung liegt als technisches Problem die Bereitstellung einer sanitären Waschtisch- oder Spültischeinrichtung mit gegenüber dem oben erwähnten Stand der Technik vorteilhafter Rückholcharakteristik für den Auszugsschlauch zugrunde.

Die Erfindung löst dieses Problem durch die Bereitstellung einer sanitären Waschtisch- oder Spültischeinrichtung mit den Merkmalen des Anspruchs 1.

Die erfindungsgemäße sanitäre Waschtisch- oder Spültischeinrichtung umfasst einen Wasch- oder Spültisch, einen Waschtisch- oder Spültisch-Unterbau, eine dem Wasch- oder Spültisch zugeordnete sanitäre Auslaufarmatur und eine spezifisch vorteilhafte Auszugsschlauchvorrichtung für die sanitäre Auslaufarmatur. Dabei erstreckt sich der Auszugsschlauch mit mindestens einem U-förmigen, vertikal nach unten hängenden Schlauchbogen in variabler Länge im Waschtisch- oder Spültisch-Unterbau. Der Auszugsschlauch ist mit seinem Schlauchbogen nutzerbetätigt von einer eingefahrenen Position in einer Ausziehrichtung nach oben in eine ausgefahrene Position ausziehbar und selbsttätig von der ausgefahrenen Position in die eingefahrene Position in einer Einziehrichtung nach unten einziehbar. Die Auszugsschlauchvorrichtung weist eine Rückholeinheit auf, die dafür eingerichtet ist, eine Zugkraft mit einer zur Einziehrichtung parallelen Kraftkomponente auf den Auszugsschlauch in Richtung zu dessen eingefahrener Position hin auszuüben.

Die Rückholeinheit beinhaltet eine Federrückzugrolle und eine ab- und aufwickelbar mit einem variablen Teil ihrer Länge auf die Federrückzugrolle aufgewickelte Rückholschnur. Die Rückholschnur ist mit ihrem Schlauchfixierabschnitt an einen Abschnitt des U-förmigen Schlauchbogens angekoppelt, wodurch sie die Rückstellkraft der Federrückzugrolle als Zugkraft auf den Auszugsschlauch in Richtung von dessen eingefahrener Position überträgt, wobei die Rückholschnur durch das Ausziehen des Auszugsschlauchs von der Federrückzugrolle abgewickelt wird. Dadurch kann der Auszugsschlauch einfach und funktionssicher selbsttätig von seiner ausgefahrenen in seine eingefahrene Position zurückbewegt werden. Dabei liegt ein Befestigungspunkt für die Rückholschnur in diesem Abschnitt des U-förmigen Schlauchbogens oberhalb eines tiefsten Punkts des U-förmigen Schlauchbogens.

Die Verwendung der Rückholschnur hat den Vorteil, dass sich die Rückholeinheit vergleichsweise kompakt und/oder mit geringem Aufwand bauen lässt und sich auch für beengte Platzverhältnisse der Auszugsschlauchvorrichtung eignet. Die Rückholschnur lässt sich bei Bedarf mit vergleichsweise geringem Querschnitt bzw. geringer Querabmessung bereitstellen und kann daher problemlos dem Auszugsschlauch selbst in relativ engen Schlauchdurchführungen folgen, die ggf. an zugehörigen stationären Bauteilen ausgebildet sind, um den beweglichen Auszugsschlauch durch das stationäre Bauteil hindurchzuführen. Die Rückholschnur besitzt praktisch keine Eigensteifigkeit, mit der sie die Bewegung des Auszugsschlauchs stören könnte. Andererseits kann sie zuverlässig die von der Federrückzugrolle bereitgestellte Federkraft als Zugkraft auf den Aufzugsschlauch übertragen, um diesen selbsttätig einzufahren.

In einer Weiterbildung der Erfindung beinhaltet die Auszugsschlauchvorrichtung ein Schnurfixierbauteil, das lösbar am Auszugsschlauch befestigt ist und an dem die Rückholschnur mit ihrem Schlauchfixierabschnitt befestigt ist. Bei dieser Ausführung kann die Rückholschnur über das Schnurfixierbauteil bei Bedarf vom Auszugsschlauch gelöst werden.

In einer Ausgestaltung der Erfindung ist das Schnurfixierbauteil als ein am Auszugsschlauch höhenverstellbares Bauteil ausgebildet. Auf diese Weise kann die Rückholschnur wahlweise in unterschiedlichen Höhen an den Auszugsschlauch angekoppelt werden, wenn der Auszugsschlauch einen entsprechend vertikal verlaufenden Schlauchabschnitt besitzt.

In einer Ausgestaltung der Erfindung ist das Schnurfixierbauteil als am Auszugsschlauch klemmend befestigbares Klemmbauteil ausgebildet. Dies realisiert eine vorteilhaft einfache und funktionssichere Ankopplung der Rückholschnur an den Auszugsschlauch, wobei die vom Klemmbauteil bereitgestellte Klemmverbindung am Auszugsschlauch je nach Bedarf lösbar oder unlösbar ausgeführt sein kann.

In einer Weiterbildung der Erfindung beinhaltet die Rückholeinheit ein die Federrückzugrolle aufnehmendes Rollengehäuse mit einem U-förmigen Querschnitt, das eine mantelflächenseitig in einem halbzylindrischen Gehäusebereich gebildete Durchführungsöffnung für die Rückholschnur aufweist. Damit kann die Rückholschnur über die Durchführungsöffnung und durch diese geführt aus dem Rollengehäuse herausgeführt werden.

In einer Weiterbildung der Erfindung weist das Rollengehäuse eine Drehfixierung für die Welle auf, an der die Federrückzugsrolle drehbar gelagert ist. Damit kann die Welle vorteilhaft einfach drehfest am Rollengehäuse gehalten werden.

In einer Ausgestaltung der Erfindung beinhaltet die Federrückzugrolle einen drehbeweglich an der Welle gelagerten Rollenkörper und eine Spiralfeder und stellt eine entgegen der Abwickelbewegung und damit in Aufwickelrichtung wirkende Federkraft auf die Rückholschnur bereit. Der Rollenkörper weist einen Schnurwickelbereich und einen die Spiralfeder aufnehmenden Federaufnahmebereich auf, wobei der Schnurwickelbereich und der Federaufnahmebereich axial zueinander versetzt angeordnet sind und wobei die Spiralfeder mit einem radial inneren Endbereich drehfest an der Welle fixiert ist und mit einem radial äußeren Endbereich drehfest mit dem Rollenkörper verbunden ist. Dies begünstigt eine relativ einfache Fertigung der Federrückzugrolle dar, die sich dadurch kompakt bauen lässt und eine vorteilhafte Rückziehfunktionalität für den Auszugsschlauch bereitstellt.

In einer Weiterbildung der Erfindung weist das Rollengehäuse einen Befestigungsflansch zur Befestigung an einem stationären Bauteil auf. Dies ermöglicht in einfacher Weise eine Befestigung des Rollengehäuses an dem betreffenden stationären Bauteil.

In einer Ausgestaltung der Erfindung ist die Drehfixierung für die Welle an einer Gehäusestirnseite des im Querschnitt U-förmigen Rollengehäuses gebildet. In einer anderen Ausgestaltung steht der Befestigungsflansch des Rollengehäuses zur Befestigung an einem stationären Bauteil der Auszugsschlauchvorrichtung an einer offenen Gehäuseseite des im Querschnitt U-förmigen Rollengehäuses von einer oder zwei gegenüberliegenden Gehäusestirnseiten ab. Diese Ausgestaltungen sind einzeln und in beliebiger Kombination hinsichtlich Fertigungsaufwand und Funktionalität der Rückholeinheit vorteilhaft.

In einer Weiterbildung der Erfindung ist die Spiralfeder mit einem radial inneren Endbereich drehfest an der Welle fixiert und mit einem radial äußeren Endbereich drehfest mit dem Rollenkörper verbunden. Dies stellt eine vorteilhaft einfache Fixierung der Spiralfeder dar.

In einer Weiterbildung der Erfindung ist die Rückholeinheit mit ihrem Rollengehäuse an einer Wandung des Waschtisch- oder Spültisch-Unterbaus befestigt. Bei dieser Wandung kann es sich beispielsweise um eine Bodenwand, eine Seitenwand, eine Rückwand, eine Vorderwand oder eine Deckelwand des Waschtisch- oder Spültisch-Unterbaus handeln. Die Positionierung der Rückholeinheit im Waschtisch- oder Spültisch-Unterbau kann aufgrund des Aufbaus der Auszugsschlauchvorrichtung in jeweils geeigneter Weise auf die Lage und den Verlauf des Auszugsschlauchs und insbesondere von dessen U-förmigem Schlauchbogen abgestimmt werden.

Vorteilhafte Ausführungsformen der Erfindung sind in den Zeichnungen dargestellt. Diese und weitere vorteilhafte Ausführungsformen der Erfindung werden nachstehend näher beschrieben und erläutert. Hierbei zeigen:
- Fig. 1: eine schematische Perspektivansicht einer sanitären Waschtisch- oder Spültischeinrichtung mit Auszugsschlauchvorrichtung bei eingefahrenem Schlauch,
- Fig. 2: die Ansicht von Fig. 1 bei ausgefahrenem Schlauch,
- Fig. 3: eine perspektivische Explosionsansicht einer beispielsweise für die sanitäre Waschtisch- oder Spültischeinrichtung von Fig. 1 verwendbaren Auszugsschlauchvorrichtung mit nur teilweise gezeigtem Auszugsschlauch,
- Fig. 4: eine Seitenansicht der Auszugsschlauchvorrichtung im zusammengebauten Zustand,
- Fig. 5: eine Perspektivansicht der Auszugsschlauchvorrichtung im zusammengebauten Zustand,
- Fig. 6: eine Schnittansicht längs einer Linie VI-VI von Fig. 4 und
- Fig. 7: eine Schnittansicht längs einer Linie VII-VII von Fig. 6.

Die in den Fig. 1 und 2 schematisch mit ihren hier interessierenden Komponenten gezeigte sanitäre Waschtisch- oder Spültischeinrichtung ist beispielsweise für einen Badezimmer-Waschtisch oder eine Küchenspüle verwendbar und umfasst einen Wasch- oder Spültisch 1, einen Waschtisch- oder Spültisch-Unterbau 2, eine dem Wasch- oder Spültisch 1 zugeordnete, sanitäre Auslaufarmatur 3 und eine Auszugsschlauchvorrichtung 4 mit einem Auszugsschlauch 5 für die sanitäre Auslaufarmatur 3. Der Auszugsschlauch 5 ist im gezeigten Beispiel mit einem bedienseitigen Endbereich 5a, der z.B. einen Brausekopf oder einen Perlator beinhalten kann, aus einem hohlen Armaturengehäuse 3a der Auslaufarmatur 3 von einer in Fig. 1 gezeigten eingefahrenen Position in eine in Fig. 2 gezeigte ausgefahrene Position ausziehbar, wie dem Fachmann an sich geläufig.

Soweit vorliegend nichts anderes gesagt, sind der Wasch- oder Spültisch 1, der Waschtisch- oder Spültisch-Unterbau 2 und die sanitäre Auslaufarmatur 3 jeweils von irgendeiner der hierfür an sich bekannten Bauarten, was daher hier keiner näheren Erläuterungen bedarf. Bei der Auslaufarmatur 3 kann es sich insbesondere um eine sogenannte Waschtischmischerarmatur mit Auszugsbrause oder um eine sogenannte Küchenspülenarmatur mit Auszugsbrause handeln, z.B. jeweils vom Einhebelmischertyp oder einem anderen herkömmlichen Mischertyp.

Der Auszugsschlauch 5 erstreckt sich mit einem oder mehreren U-förmigen Schlauchbögen 5b variabler Länge im Waschtisch- oder Spültisch-Unterbau 2, wobei der bzw. die U-förmigen Schlauchbögen 5b im gezeigten Beispiel unter dem Wasch- oder Spültisch 1 im Unterbau 2 vertikal nach unten hängen. Die Auszugsschlauchvorrichtung 4 beinhaltet eine Rückholeinheit 6 mit einer Federrückzugrolle 7 und einer Rückholschnur 8, die mit einem Schlauchfixierabschnitt 8a an den Auszugsschlauch 5 gekoppelt ist, speziell an einen Abschnitt 5c des U-förmigen Schlauchbogens 5b bzw. an einen Abschnitt eines von mehreren U-förmigen Schlauchbögen. Der Befestigungspunkt für die Rückholschnur 8 am Auszugsschlauch 5 kann variabel geeignet gewählt werden, wobei der Befestigungspunkt in der eingefahrenen Position des Auszugsschlauchs 5 noch etwas oberhalb des tiefsten Punkts des betreffenden U-förmigen Schlauchbogens 5 liegt, z.B. um lediglich das Doppelte bis Zehnfache des Außendurchmessers des Auszugschlauchs 5 über dem tiefsten Punkt des Auszugsschlauchs 5 im vollständig eingefahrenen Zustand.

Die Auszugsschlauchvorrichtung 4 ist in einer vorteilhaften Ausführung in den Fig. 3 bis 7 mit ihren einzelnen Komponenten näher veranschaulicht.

Wie bereits erwähnt und auch aus den Fig. 3 bis 7 ersichtlich, umfasst die Auszugsschlauchvorrichtung 4 den Auszugsschlauch 5 und die Rückholeinheit 6. Der Auszugsschlauch 5 ist von einem Benutzer durch entsprechende Betätigung von einer eingefahrenen Position, wie beispielsweise in Fig. 1 gezeigt, in eine ausgefahrene Position, wie beispielsweise in Fig. 2 gezeigt, ausziehbar und selbsttätig, d.h. ohne dass vom Benutzer eine entsprechende Rückbewegungskraft gefordert ist, von der ausgefahrenen Position in die eingefahrene Position einziehbar bzw. rückbewegbar, wie dem Fachmann von herkömmlichen Auszugsschlauchvorrichtungen an sich bekannt. In den Fig. 1, 2 und 4 sind die Auszieh- bzw. Ausfahrbewegung des Auszugsschlauchs 5 in Richtung der ausgefahrenen Position mit einem Auszieh-Richtungspfeil P_{A} und die entgegengesetzte Rückkehrbewegung, d.h. Einzieh- bzw. Einfahrbewegung, des Auszugsschlauchs 5 in Richtung der eingefahrenen Position mit einem entgegengesetzten Einfahr-Richtungspfeil P_{E} symbolisiert.

Die Rückholeinheit 6 ist dafür eingerichtet, eine Zugkraft F_{Z} auf den Auszugsschlauch 5 in Richtung von dessen eingefahrener Position auszuüben, d.h. eine rückholende Kraft mit einer Kraftkomponente parallel zur Richtung des Einzieh-Richtungspfeils P_{E}. Dazu umfasst die Rückholeinheit 6 die Federrückzugsrolle 7 und die Rückholschnur 8, die ab- und aufwickelbar mit einem variablen Teil ihrer Länge auf die Federrückzugrolle 7 aufgewickelt ist. Die Rückholschnur 8 ist mit dem Schlauchfixierabschnitt 8a an den Auszugsschlauch 5 gekoppelt. Wie dem Fachmann an sich bekannt, kann die Federrückzugrolle 7 so ausgeführt werden, dass sie eine gewünschte Charakteristik für die von ihr bereitgestellte, rückziehende Federkraft in Abhängigkeit von der Auszugslänge der Rückholschnur 8 besitzt, z.B. eine konstant bleibende Rückstellkraft oder eine mit zunehmender Auszugslänge der Rückholschnur 8 zumindest bereichsweise zunehmende oder abnehmende Rückstellkraft.

Im gezeigten Beispiel besitzt die Rückholeinheit 6 ein die Federrückzugrolle 7 aufnehmendes Rollengehäuse 9, mit dem sie im Anwendungsbeispiel der Fig. 1 und 2 an einer Wandung 2a des Waschtisch- oder Spültisch-Unterbaus 2 befestigt ist. Bei dieser Wandung 2a kann es sich beispielsweise wie gezeigt um eine Bodenwand des Unterbaus 2 handeln, alternativ um eine Seitenwand, eine Rückwand, eine Vorderwand oder eine Deckelwand des Unterbaus 2. In alternativen Ausführungen ist die Federrückzugrolle 7 ohne umgebendes Gehäuse angeordnet.

In entsprechenden Ausführungen beinhaltet die Auszugsschlauchvorrichtung 4 wie im gezeigten Beispiel ein Schnurfixierbauteil 10, das lösbar am Auszugsschlauch 5 befestigt ist, wobei die Rückholschnur 8 mit ihrem Schlauchfixierabschnitt 8a am Schnurfixierbauteil 10 befestigt ist. In alternativen Ausführungen ist die Rückholschnur 8 in anderer Weise an den Auszugsschlauch 5 gekoppelt, z.B. direkt an diesen angeklebt oder um diesen herumgewunden und an ihm mittels eines Knotens befestigt.

In entsprechenden Ausführungen ist das Schnurfixierbauteil 10, wie im gezeigten Beispiel, als ein am Auszugsschlauch 5 höhenverstellbares Bauteil ausgebildet, wobei die Höhenverstellung je nach Bedarf stufenlos oder in Stufen realisiert sein kann. In alternativen Ausführungen ist das Schnurfixierbauteil als ein am Auszugsschlauch 5 nur in einer einzigen, bestimmten, festen Höhe fixierbares Bauteil ausgebildet.

In entsprechenden Ausführungen ist das Schnurfixierbauteil 10, wie im gezeigten Beispiel, als ein am Auszugsschlauch 5 klemmend befestigbares Klemmbauteil ausgebildet. In alternativen Ausführungen kann das Schnurfixierbauteil in anderer Weise ausgeführt sein, zum Beispiel als ein am Auszugsschlauch mittels einer Klebeverbindung, einer Schraubverbindung oder dergleichen befestigbares Bauteil.

In entsprechenden Ausführungen weist das Rollengehäuse 9, wie im gezeigten Beispiel, eine Durchführungsöffnung 11 für die Rückholschnur 8 auf. Im gezeigten Ausführungsbeispiel weist das Rollengehäuse 9 einen U-förmigen Querschnitt auf, wobei die Durchführungsöffnung 11 mantelflächenseitig in einem halbzylindrischen Gehäusebereich 9a des Rollengehäuses 9 gebildet ist. In alternativen Ausführungen besitzt das Rollengehäuse einen andersartigen Querschnitt und/oder die Durchführungsöffnung ist an anderer Stelle des Rollengehäuses 9 gebildet, z.B. an einer Stirnseite desselben. Die Durchführungsöffnung 11 kann bei Bedarf an ihrem Öffnungsrand geeignet abgerundet sein, um Schädigungen der Rückholschnur 8 auszuschließen und Reibgeräusche der Rückholschnur 8am Rollengehäuse 9 zu minimieren.

In entsprechenden Ausführungen beinhaltet die Rückholeinheit 6, wie im gezeigten Beispiel, eine Welle 12, an der die Federrückzugrolle 7 drehbar gelagert ist. In Ausführungen, bei denen die Rückholeinheit 6 das Rollengehäuse 9 aufweist, besitzt das Rollengehäuse 9 optional, wie im gezeigten Beispiel, eine Drehfixierung 13 für die Welle 12. Die Drehfixierung 13 sichert die Welle 12 vor einem Verdrehen gegenüber dem Rollengehäuse 9 und verhindert dadurch ein Mitdrehen der Welle 12 mit der Federrückzugrolle 7. Im gezeigten Beispiel ist die Drehfixierung 13 durch eine nutförmige Ausnehmung des Rollengehäuses 9 realisiert, in die ein Mehrkantkopf 12a der Welle 12 verdrehgesichert eingreifen kann. In entsprechenden Ausführungen ist die Drehfixierung 13, wie gezeigt, an einer Gehäusestirnseite 9b des Rollengehäuses 9 gebildet, in alternativen Ausführungen kann sie an anderer Stelle des Rollengehäuses 9 gebildet sein, z.B. an einer Mantelflächenseite.

In entsprechenden Ausführungen weist das Rollengehäuse 9, wie im gezeigten Beispiel, einen Befestigungsflansch 14 an einer offenen Gehäuseseite 9c des Rollengehäuses 9 auf, wobei der Befestigungsflansch 14 von einer oder wie im gezeigten Beispiel von zwei gegenüberliegenden Gehäusestirnseiten 9b, 9d absteht. In entsprechenden Ausführungen weist das Rollengehäuse 9 einen Befestigungsflansch 14 zur Befestigung an einem stationären Bauteil auf, z.B. an einer Wandung eines Waschtisch- oder Spültisch-Unterbaus, wie in der Anwendung gemäß den Fig. 1 und 2.

In entsprechenden Ausführungen weist die Federrückzugrolle 7 wie im gezeigten Beispiel einen Rollenkörper 7a, der drehbeweglich an der Welle 12 gelagert ist, und eine Spiralfeder 7b auf. Der Rollenkörper 7a beinhaltet axial zueinander versetzt einen Schnurwickelbereich 15, auf den die Rückholschnur 8 aufwickelbar ist, und einen die Spiralfeder 7b aufnehmenden Federaufnahmebereich 16. Die Spiralfeder 7b ist mit einem radial inneren Endbereich 17 drehfest an der Welle 12 fixiert, wozu diese beispielsweise einen Federhalteschlitz 12b aufweisen kann, in den der radial innere Endbereich 12 der Spiralfeder 7b eingefügt ist. Mit einem radial äußeren Endbereich 18 ist die Spiralfeder 7b drehfest mit dem Rollenkörper 7a verbunden, z.B. form- und/oder kraftschlüssig.

Wie die gezeigten und die weiteren oben erläuterten Ausführungsbeispiele deutlich machen, stellt die Erfindung eine sanitäre Waschtisch- oder Spültischeinrichtung mit einer Auszugsschlauchvorrichtung zur Verfügung, die mit relativ geringem Aufwand herstellbar ist, sich bei Bedarf kompakt bauen lässt und sich auch für beengte Platzverhältnisse gut eignet. Die Auszugsschlauchvorrichtung besitzt vorteilhafte Funktionscharakteristika und ermöglicht es durch ihre spezielle Rückholeinheit, einen vom Benutzer von einer eingefahrenen in eine ausgefahrene Position ausziehbaren Auszugsschlauch zuverlässig selbsttätig wieder von der ausgefahrenen in die eingefahrene Position einzuziehen bzw. zurückzuziehen. Diese Auszugsschlauchvorrichtung benötigt keine Schlauchgewichte und auch keine in Schlauchbögen des Auszugsschlauchs einzulegende, lose Rollen und keine direkte Fixierung eines Federelements am Auszugsschlauch. Die Rückholeinheit kann als kompaktes Bauteil an einer jeweils gewünschten Stelle montiert werden. Je nach Montagestelle und Orientierung der Rückholeinheit kann diese dem Auszugsschlauch eine gewünschte Zugrichtung vorgeben. Dadurch kann der Auszugsschlauch aus Bereichen ferngehalten werden, in denen er stören könnte, z.B. bei einem Waschtisch- oder Spültisch-Unterbau im Bereich von Müllbehältern, Wasserabläufen, Wasserzuleitungen und Unterbau-Schubladen. Das Schnurfixierbauteil kann bei Bedarf in unterschiedlichen Materialien, wie Kunststoff oder Metall, und/oder mit unterschiedlichen Schlauchaufnahmedurchmessern für einen individuellen Einsatz bei Auszugsschläuchen verschiedenen Durchmessers bereitgestellt werden. Die Auszugsschlauchvorrichtung ist im Betrieb besonders geräuscharm. Die Rückholschnur ist in ihrer Bewegung quasi geräuschlos, und auch die sich drehende Federrückzugrolle kann sehr geräuscharm realisiert werden.

## Patentansprüche

1. Sanitäre Waschtisch- oder Spültischeinrichtung mit
- einem Wasch- oder Spültisch (1),
- einem Waschtisch- oder Spültisch-Unterbau (2),
- einer dem Wasch- oder Spültisch zugeordneten sanitären Auslaufarmatur (3) und
- einer Auszugsschlauchvorrichtung (4) für die sanitäre Auslaufarmatur, wobei sich ein Auszugsschlauch (5) der Auszugsschlauchvorrichtung mit mindestens einem U-förmigen, vertikal nach unten hängenden Schlauchbogen (5b) variabler Länge im Waschtisch- oder Spültisch-Unterbau erstreckt und der Auszugsschlauch (5) mit seinem Schlauchbogen (5b) nutzerbetätigt von einer eingefahrenen Position in einer Ausziehrichtung (P_{A}) nach oben in eine ausgefahrene Position ausziehbar und selbsttätig von der ausgefahrenen Position in die eingefahrene Position in einer Einziehrichtung (P_{E}) nach unten einziehbar ist und die Auszugsschlauchvorrichtung (4) eine Rückholeinheit (6) aufweist, die dafür eingerichtet ist, eine Zugkraft (F_{Z}) mit einer zur Einziehrichtung (P_{E}) parallelen Kraftkomponente auf den Auszugsschlauch (5) in Richtung zu dessen eingefahrener Position hin auszuüben,
**dadurch gekennzeichnet, dass**
- die Rückholeinheit (6) eine Federrückzugrolle (7) und eine ab- und aufwickelbar mit einem variablen Teil ihrer Länge auf die Federrückzugrolle (7) aufgewickelte Rückholschnur (8) beinhaltet, die mit einem Schlauchfixierabschnitt (8a) an einen Abschnitt (5c) des U-förmigen Schlauchbogens (5b) gekoppelt ist, wobei ein Befestigungspunkt für die Rückholschnur (8) in diesem Abschnitt (5c) des U-förmigen Schlauchbogens (5b) in der eingefahrenen Position des Auszugsschlauches (5) etwas oberhalb des tiefsten Punkts des U-förmigen Schlauchbogens (5b) liegt, z.B. um das Doppelte bis Zehnfache des Aussendurchmessers des Auszugsschlauchs (5).

2. Sanitäre Waschtisch- oder Spültischeinrichtung nach Anspruch 1, weiter **gekennzeichnet durch** ein Schnurfixierbauteil (10), das lösbar am Auszugsschlauch (5) befestigt ist und an dem die Rückholschnur (8) mit ihrem Schlauchfixierabschnitt (8a) befestigt ist.

3. Sanitäre Waschtisch- oder Spültischeinrichtung nach Anspruch 2, weiter **dadurch gekennzeichnet, dass** das Schnurfixierbauteil (10) als ein am Auszugsschlauch (5) höhenverstellbares Bauteil ausgebildet ist.

4. Sanitäre Waschtisch- oder Spültischeinrichtung nach Anspruch 2 oder 3, weiter **dadurch gekennzeichnet, dass** das Schnurfixierbauteil (10) als ein am Auszugsschlauch (5) klemmend befestigbares Klemmbauteil ausgebildet ist.

5. Sanitäre Waschtisch- oder Spültischeinrichtung nach einem der Ansprüche 1 bis 4, weiter **dadurch gekennzeichnet, dass** die Rückholeinheit (6) ein die Federrückzugrolle (7) aufnehmendes Rollengehäuse (9) mit einem U-förmigen Querschnitt beinhaltet, das eine mantelflächenseitig in einem halbzylindrischen Gehäusebereich (9a) gebildete Durchführungsöffnung (11) für die Rückholschnur (8) aufweist.

6. Sanitäre Waschtisch- oder Spültischeinrichtung nach Anspruch 5, weiter **dadurch gekennzeichnet, dass** das Rollengehäuse (9) eine Drehfixierung (13) für eine Welle (12) aufweist, an der die Federrückzugrolle (7) drehbar gelagert ist.

7. Sanitäre Waschtisch- oder Spültischeinrichtung nach Anspruch 6, weiter **dadurch gekennzeichnet, dass** die Federrückzugrolle (7) einen drehbeweglich an der Welle (12) gelagerten Rollenkörper (7a) und eine Spiralfeder (7b) aufweist, wobei der Rollenkörper (7a) einen Schnurwickelbereich (15) und einen die Spiralfeder (7b) aufnehmenden Federaufnahmebereich (16) aufweist, wobei der Schnurwickelbereich (15) und der Federaufnahmebereich (16) axial zueinander versetzt angeordnet sind und wobei die Spiralfeder (7b) mit einem radial inneren Endbereich (17) drehfest an der Welle (12) fixiert ist und mit einem radial äußeren Endbereich (18) drehfest mit dem Rollenkörper (7a) verbunden ist.

8. Sanitäre Waschtisch- oder Spültischeinrichtung nach Anspruch 6 oder 7, weiter **dadurch gekennzeichnet, dass** die Drehfixierung (13) an einer Gehäusestirnseite (9b) gebildet ist.

9. Sanitäre Waschtisch- oder Spültischeinrichtung nach einem der Ansprüche 5 bis 8, weiter **dadurch gekennzeichnet, dass** das Rollengehäuse (9) einen Befestigungsflansch (14) zur Befestigung an einem stationären Bauteil aufweist.

10. Sanitäre Waschtisch- oder Spültischeinrichtung nach Anspruch 9, weiter **dadurch gekennzeichnet, dass** der Befestigungsflansch (14) an einer offenen Gehäuseseite (9c) des Rollengehäuses (9) von einer oder zwei gegenüberliegenden Gehäusestirnseiten (9b, 9d) des Rollengehäuses (9) absteht.

11. Sanitäre Waschtisch- oder Spültischeinrichtung nach einem der Ansprüche 1 bis 10, weiter **dadurch gekennzeichnet, dass** die Rückholeinheit (6) mit dem Rollengehäuse (9) an einer Wandung (2a) des Waschtisch- oder Spültisch-Unterbaus (2) befestigt ist.

## Claims

1. Sanitary washstand or kitchen-sink device, comprising
- a washstand or kitchen-sink (1),
- a washstand or kitchen-sink substructure (2),
- a sanitary outlet fitting (3) associated with the washstand or kitchen-sink, and
- a pull-out hose device (4) for the sanitary outlet fitting, wherein a pull-out hose (5) of the pull-out hose device extends with at least one U-shaped hose bend (5b) of variable length hanging vertically downwards in the washstand or kitchen-sink substructure, and the pull-out hose (5) is configured to be pulled out with its hose bend (5b) upwards in a pull-out direction (P_{A}) by user operation from a retracted position to an extended position and to be pulled back from the extended position to the retracted position in a self-acting manner downwards in a pull-back direction (P_{E}), and wherein the pull-out hose device (4) comprises a return unit (6) which is configured to exert a pull force (F_{z}) on the pull-out hose (5) with a force component parallel to the pull-back direction (P_{E}) in the direction towards its retracted position,
**characterized in that**
- the return unit (6) comprises a spring withdrawing pulley (7) and a return cord (8) which is wound onto the spring withdrawing pulley (7) with a variable portion of its length to be windable on and off, wherein the return cord (8) is coupled to a section (5c) of the U-shaped hose bend (5b) with a hose fixing section (8a), and wherein a fixing point for the return cord (8) on this section (5c) of the U-shaped hose bend (5b) is situated slightly above the bottom point of the U-shaped hose bend (5b) in the retracted position of the pull-out hose (5), e.g. by a factor of two to ten of the outer diameter of the pull-out hose (5).

2. Sanitary washstand or kitchen-sink device according to claim 1, further **characterized by** a cord fixing component (10) which is removably attached to the pull-out hose (5) and to which the return cord (8) is attached with its hose fixing section (8a).

3. Sanitary washstand or kitchen-sink device according to claim 2, further **characterized in that** the cord fixing component (10) is a component configured to be adjustable in height on the pull-out hose (5).

4. Sanitary washstand or kitchen-sink device according to claim 2 or 3, further **characterized in that** the cord fixing component (10) is a clamping component configured to be attachable to the pull-out hose (5) by clamping.

5. Sanitary washstand or kitchen-sink device according to any one of claims 1 to 4, further **characterized in that** the return unit (6) comprises a pulley housing (9) accommodating the spring withdrawing pulley (7), which housing has a U-shaped cross-section and includes a feed-through opening (11) for the return cord (8) formed in a semi-cylindrical housing portion (9a) on a shell-surface side.

6. Sanitary washstand or kitchen-sink device according to claim 5, further **characterized in that** the pulley housing (9) comprises a rotary fixing (13) for a shaft (12) on which the spring withdrawing pulley (7) is rotatably mounted.

7. Sanitary washstand or kitchen-sink device according to claim 6, further **characterized in that** the spring withdrawing pulley (7) comprises a pulley body (7a) which is rotatably mounted on the shaft (12), and a spiral spring (7b), wherein the pulley body (7a) comprises a cord winding portion (15) and a spring accommodation portion (16), accommodating the spiral spring (7b), axially offset in relation to each other, and wherein the spiral spring (7b) is fixed to the shaft (12) with a radial inner end portion (17) in a rotationally fixed manner and is connected to the pulley body (7a) with a radial outer end portion (18) in a rotationally fixed manner.

8. Sanitary washstand or kitchen-sink device according to claim 6 or 7, further **characterized in that** the rotary fixing (13) is formed on a housing end face side (9b).

9. Sanitary washstand or kitchen-sink device according to any one of claims 5 to 8, further **characterized in that** the pulley housing (9) comprises a connecting flange (14) for attachment to a stationary component.

10. Sanitary washstand or kitchen-sink device according to claim 9, further **characterized in that** the connecting flange (14) projects from one or two opposed housing end face sides (9b, 9d) of the pulley housing (9) on an open housing side (9c) of pulley housing (9).

11. Sanitary washstand or kitchen-sink device according to any one of claims 1 to 10, further **characterized in that** the return unit (6) is attached with its pulley housing (9) to a wall (2a) of the washstand or kitchen-sink substructure (2).

## Revendications

1. Ensemble sanitaire de lavabo ou d'évier, comprenant
- un lavabo ou un évier (1),
- un soubassement de lavabo ou d'évier (2),
- une robinetterie sanitaire (3) associé au lavabo ou à l'évier et
- un dispositif à tuyau extractible (4) pour la robinetterie sanitaire,
dans lequel un tuyau extractible (5) du dispositif à tuyau extractible s'étend dans le soubassement de lavabo ou d'évier avec au moins un coude de tuyau (5b) en forme de U, suspendu verticalement vers le bas et de longueur variable, et le tuyau extractible (5) peut être extrait, sous la commande de l'utilisateur, avec son coude de tuyau (5b) depuis une position rétractée dans une direction d'extraction (P_{A}) vers le haut jusque dans une position déployée et peut être rétracté automatiquement depuis la position déployée dans une direction de rétraction (PE) vers le bas jusque dans la position rétractée, et le dispositif à tuyau extractible (4) comprend une unité de rappel (6) conçue pour exercer une force de traction (F_{Z}), ayant une composante de force parallèle à la direction de rétraction (P_{E}), sur le tuyau extractible (5) en direction de sa position rétractée,
**caractérisé en ce que**
- l'unité de rappel (6) contient une poulie de rappel à ressort (7) et un cordon de rappel (8) enroulé sur la poulie de rappel à ressort (7) de manière à pouvoir être déroulé et enroulé avec une partie variable de sa longueur, cordon qui est couplé à une portion (5c) du coude de tuyau en U (5b) par l'intermédiaire d'une portion de fixation de tuyau (8a), un point de fixation du cordon de rappel (8) dans cette portion (5c) du coude de tuyau en U (5b) étant situé, dans la position rétractée du tuyau extractible (5), légèrement au-dessus du point le plus bas du coude de tuyau en U (5b), par exemple de deux à dix fois le diamètre extérieur du tuyau extractible (5).

2. Ensemble sanitaire de lavabo ou d'évier selon la revendication 1, **caractérisé en outre par** un élément de fixation de cordon (10) qui est fixé de manière amovible au tuyau extractible (5) et sur lequel est fixé le cordon de rappel (8) par sa portion de fixation de tuyau (8a).

3. Ensemble sanitaire de lavabo ou d'évier selon la revendication 2, **caractérisé en outre en ce que** l'élément de fixation de cordon (10) est conçu comme un élément réglable en hauteur sur le tuyau extractible (5).

4. Ensemble sanitaire de lavabo ou d'évier selon la revendication 2 ou 3, **caractérisé en outre en ce que** l'élément de fixation de cordon (10) est conçu comme un élément de serrage pouvant être fixé par serrage sur le tuyau extractible (5).

5. Ensemble sanitaire de lavabo ou d'évier selon l'une des revendications 1 à 4, **caractérisé en ce que** l'unité de rappel (6) contient un boîtier de poulie (9) de section transversale en forme de U, qui reçoit la poulie de rappel à ressort (7) et qui présente une ouverture de passage (11) pour le cordon de rappel (8), formée du côté de la surface enveloppe dans une zone semi-cylindrique (9a) du boîtier.

6. Ensemble sanitaire de lavabo ou d'évier selon la revendication 5, **caractérisé en outre en ce que** le boîtier de poulie (9) comprend une fixation rotative (13) pour un arbre (12) sur lequel la poulie de rappel à ressort (7) est montée de manière rotative.

7. Ensemble sanitaire de lavabo ou d'évier selon la revendication 6, **caractérisé en outre en ce que** la poulie de rappel à ressort (7) présente un corps de poulie (7a) monté mobile en rotation sur l'arbre (12) et un ressort spiral (7b), le corps de poulie (7a) présentant une zone d'enroulement de cordon (15) et une zone de réception de ressort (16) recevant le ressort spiral (7b), sachant que la zone d'enroulement de cordon (15) et la zone de réception de ressort (16) sont décalées axialement l'une par rapport à l'autre et que le ressort spiral (7b) est fixé solidairement en rotation à l'arbre (12) par une zone d'extrémité radialement intérieure (17) et est relié solidairement en rotation au corps de poulie (7a) par une zone d'extrémité radialement extérieure (18).

8. Ensemble sanitaire de lavabo ou d'évier selon la revendication 6 ou 7, **caractérisé en outre en ce que** la fixation rotative (13) est formée sur une face frontale de boîtier (9b).

9. Ensemble sanitaire de lavabo ou d'évier selon l'une des revendications 5 à 8, **caractérisé en outre en ce que** le boîtier de poulie (9) présente une bride de fixation (14) destinée à être fixée à un composant stationnaire.

10. Ensemble sanitaire de lavabo ou d'évier selon la revendication 9, **caractérisé en outre en ce que**, sur un côté ouvert (9c) du boîtier de poulie (9), la bride de fixation (14) fait saillie d'une ou de deux faces frontales opposées (9b, 9d) du boîtier de poulie (9).

11. Ensemble sanitaire de lavabo ou d'évier selon l'une des revendications 1 à 10, **caractérisé en outre en ce que** l'unité de rappel (6) comprenant le boîtier de poulie (9) est fixée sur une paroi (2a) du soubassement de lavabo ou d'évier (2).
